# DEMANDE DE BREVET EUROPEEN

(11) **EP 0 299 131 A1**
(43) Date de publication de la demande: **18.01.1989**
(21) Numéro de dépôt: 87870099.6
(22) Date de dépôt: 14.07.1987
(51) Int. Cl.: D02G 1/16

(54) **Procédé de fabrication d'un fil présentant des flammes et dispositif pour la mise en oeuvre de ce procédé**

(71) Demandeur: Ernaelsteen, Jean-Charles, B-7434 Erbisoeul (BE)
(72) Inventeur: van Wymeersch, Stéphane Georges, B-7900 Leuze-en-Hainaut (BE); van Wymeersch, Roger Raymond, B-7900 Leuze-en-Hainaut (BE)
(74) Mandataire: Thirion, Robert

(57) **Abrégé**

Procédé de fabrication d'un fil (1) à flammes (2) composé d'au moins un fil d'âme (3) et d'au moins un fil d'effet (4), alimentés en continu à des vitesses v et v′ sensiblement constantes, v′ étant supérieure à v, pour obtenir une suralimentation du fil d'effet (4) par rapport au fil d'âme (3), ceux-ci étant réunis en un endroit (5) pour les assembler, en (6), par intégration en les texturant simultanément, ce procédé consistant à alternativement accumuler temporairement, en amont de l'endroit (5) en considérant le sens d'alimentation des fils, une quantité de fil d'effet, tout en alimentant ce dernier audit endroit (5) en continu et à une vitesse au moins égale à la vitesse v du fil d'âme, et à libérer la quantité de fil accumulée afin d'augmenter, pendant ces périodes de libération des quantités de fils accumulées, la suralimentation du fil d'effet (4) par rapport au fil d'âme (3) et créer les flammes (2); et dispositif pour la mise en oeuvre de ce procédé.

## Description

La présente invention a pour objet un procédé de fabrication d'un fil présentant des flammes et qui est composé d'au moins un fil d'âme, alimenté en continu à une vitesse v sensiblement constante, et d'au moins un fil d'effet, alimenté en continu à une vitesse v′ sensiblement constante et supérieure à v pour obtenir une suralimentation du fil d'effet par rapport au fil d'âme, ces fils étant réunis en un endroit pour les assembler, par intégration en les texturant simultanément.

L'invention a pour but de procurer un procédé visant notamment les fils du type susdit, composés d'un fil ou d'un groupe de fils d'âme et d'au moins un fil ou groupe de fils d'effet, dont la texturation s'effectue dans une tuyère dans laquelle circule de l'air comprimé et plus particulièrement des fils, connus sous la dénomination "TASLAN", composés de fils d'âme et d'effet du type POY (Pre oriented yarn) qui subissent avant leur passage dans la tuyère, où s'effectue la texturation, un étirage combiné à une élévation de température. Ce procédé permet d'obtenir d'une manière simple des fils d'aspect nouveau dont les flammes, qui peuvent être de dimensions importantes, peuvent être disposées à intervalles irréguliers, ces flammes, dans le cas où l'on utilise des fils d'effets de couleurs différentes, pouvant présenter une grande diversité de combinaisons de ces couleurs. De plus, le procédé suivant l'invention, offre les avantages suivants : il permet, pour la réalisation de fils à flammes, une vitesse d'alimentation en fil qui est aussi élevée que la vitesse d'alimentation pour l'obtention d'un fil, sans flamme, avec simple suralimentation du fil d'effet par rapport au fil d'âme ; il permet une fréquence de génération de flammes qui peut atteindre 150 flammes par seconde et ce, compte tenu du fait que cette fréquence est limitée à cette valeur par les performances du matériel existant à ce jour et notamment aux perfor mances de la tuyère de texturation ; il permet d'obtenir un fil de titrage pratiquement constant sur une longueur de fil déterminée ; il permet la reproductibilité d'un même titrage d'une broche à une autre, et il offre la possibilité de reproduire un même fil à des moments différents sur une même machine ou une autre machine du même type.

A cet effet, suivant l'invention, ledit procédé consiste à alternativement accumuler temporairement, en amont de l'endroit susdit de réunion des fils en considérant le sens d'alimentation de ces derniers et de préférence à proximité de cet endroit, une quantité de fil d'effet, tout en alimentant ce dernier audit endroit en continu et à une vitesse au moins égale à la vitesse v du fil d'âme, et à libérer la quantité de fil accumulée afin d'augmenter, pendant ces périodes de libération des quantités de fils accumulées, la suralimentation du fil d'effet par rapport au fil d'âme et créer ainsi les flammes du fil.

Suivant une forme de réalisation de l'invention, la libération de la quantité de fil accumulée s'effectue en un temps plus court que le temps d'accumulation.

Suivant une forme de réalisation de l'invention, les quantités de fil d'effet accumulées sont sensiblement égales.

Suivant un mode de réalisation avantageux de l'invention, on fait varier constamment le temps d'accumulation de la quantité de fil d'effet susdite afin que la distance qui sépare deux flammes immédiatement voisines ne soit pas constante.

Suivant une forme de réalisation particulièrement avantageuse de l'invention, on fait varier le temps d'accumulation précité d'une manière aléatoire.

L'invention a également pour objet un dispositif, pour la mise en oeuvre du procédé susdit, qui est particulièrement simple et qui peut facilement, d'une part, être intégré au matériel existant pour la fabrication de fils à simple suralimentation du ou des fils d'effet et, d'autre part, être adapté aux diverses formes et dimensions de flammes souhaitées.

Suivant l'invention, ce dispositif comprend, en amont de l'endroit susdit, des moyens fixes de guidage du ou des fils d'effet agencés pour guider ce fil ou chacun de ces fils d'effet en deux points distincts tout en assurant une tension de la section du fil d'effet comprise entre ces deux points ainsi que des moyens mobiles agencés entre ces derniers, pour agir périodiquement sur la section de fil comprise entre ces deux points et suivant une direction transversale à la direction de défilement de cette section de fil, afin d'accumuler la quantité de fil d'effet précitée, ces derniers moyens étant en outre agencés pour libérer, après chaque accumulation de fil, la quantité de fil accumulée.

D'autres détails et particularités de l'invention ressortiront de la description des dessins annexés au présent mémoire et qui, à titre d'exemples non limitatifs, illustrent le procédé suivant l'invention et représentent des formes de réalisation particulières du dispositif suivant l'invention.
La figure 1 est une vue schématique montrant des fils obtenus par simple suralimentation des fils d'effet par rapport aux fils d'âme.
La figure 2 est une vue schématique montrant, à plus grande échelle, un fil représenté à la figure 1.
La figure 3 est une vue schématique montrant des fils à flammes suivant l'invention.
La figure 4 est une vue schématique montrant, à plus grande échelle, un fil représenté à la figure 3.
La figure 5 est une vue schématique en perspective illustrant le procédé suivant l'invention et montrant le dispositif pour la mise en oeuvre de ce procédé associé à une installation existante de fabrication de fil "TASLAN", composé de fils d'âme et d'effet de type POY soumis, avant leur passage dans la tuyère de texturation, à un étirage combiné à une élévation de température.
La figure 6 est un graphique illustrant la loi à laquelle doit répondre la surface de révolution du dispositif susdit qui agit sur un ou plusieurs fils ou groupes de fils d'effet.
Les figures 7 à 12 montrent diverses positions qu'occupent un fil d'effet au cours d'une accumulation de la quantité de fil précitée et lors de la libération de cette quantité de fil lors de la rotation de la surface de révolution susdite, constituée par une came, de 360° autour de son axe.
Les figures 13 à 14 sont des graphiques qui illustrent les vitesses de suralimentation d'un fil d'effet dans les cas où la came tourne à vitesse constante, d'une part, à vitesse élevée et, d'autre part, à vitesse réduite.
La figure 15 est une vue analogue aux figures 13 et 14 qui illustre les vitesses de suralimentation d'un fil d'effet obtenues en faisant varier la vitesse de rotation de la came.
Les figures 16 à 22 sont des vues schématiques en perspective montrant des variantes du dispositif illustré aux figures précédentes.

Dans les différentes figures, les mêmes notations de référence désignent des éléments identiques ou analogues.

Le procédé suivant l'invention et illustré aux dessins est destiné à la fabrication d'un fil 1 présentant des flammes 2 et qui est composé d'au moins un fil ou groupe de fils d'âme 3, alimenté en continu à une vitesse v sensiblement constante, et d'au moins un fil ou groupe de fils d'effet 4, alimenté en continu à une vitesse v′ sensiblement constante et supérieure à v et ce, afin d'obtenir une suralimentation du fil ou groupe de fils d'effet 4 par rapport au fil ou groupe de fils d'âme 3. Ces fils ou groupes de fils 3 et 4 sont réunis en un endroit 5 pour les assembler, en 6, par intégration, en les texturant simultanément. Pour obtenir des flammes plus ou moins importantes et espacées les unes des autres, ce procédé consiste à alternativement accumuler temporairement, en amont de l'endroit de réunion 5 des fils ou groupes de fils 3 et 4, en considérant le sens d'alimentation de ces derniers, schématisé par les flèches 7, et de préférence à proximité de cet endroit 5, une quantité de fil ou groupe de fils d'effet, tout en alimentant ce dernier audit endroit 5 en continu et à une vitesse au moins égale à la vitesse v du fil ou groupe de fils d'âme 3 et à libérer la quantité de fil accumulée, en un temps égal ou plus court que le temps d'accumulation, en fonction des flammes désirées, afin d'augmenter, pendant ces périodes de libération des quantités de fils accumulées, la suralimentation du fil ou groupe de fils d'effet 4 par rapport au fil ou groupe de fils d'âme 3 et créer ainsi les flammes 2 du fil 1.

Le fil 1 suivant le procédé susdit a un titrage pratiquement constant sur une longueur de fil déterminée et peut être reproduit à des moments différents sur une même machine ainsi que d'une broche à l'autre, et ce, étant donné que le fil 1 est produit en continu à l'aide de fils d'âme et d'effet alimentés en continu.

Pour éviter l'obtention de tissus réalisés avec le fil 1 susdit qui présenteraient des motifs répétitifs formés par les flammes 2, le procédé prévoit le brouillage de flammes, c'est-à-dire une distribution irrégulière des flammes 2 sur le fil, qui est obtenu en faisant varier constamment le temps d'accumulation de la quantité susdite de fil d'effet 4 et de préférence cette variation de temps d'accumulation s'effectue d'une manière aléatoire.

Le procédé conforme à l'invention est avantageusement, comme illustré à la figure 5, associé au procédé de fabrication d'un fil "TASLAN" suivant lequel on utilise des fils d'âme 3 et d'effet 4, du type POY, auxquels on fait subir, en amont de l'endroit 5 où on les réunit pour les texturer, en 6, dans une tuyère 7 à travers laquelle circule de l'air comprimé et en amont de l'endroit 8 où l'on accumule temporairement la quantité susdite de fil d'effet 4, un étirage sur des cylindres 9 entraînés en rotation autour de leur axe, suivant les flèches 10 et, dans le même sens que le sens d'alimentation des fils d'âme 3 et d'effet 4, cet étirage étant combiné à une élévation de température par passage des fils 3 et 4 sur des doigts chauffants 11 portés à une température d'au moins 50°C.

Dans le cas où le fil 1 comprend plusieurs fils d'effet 4, on peut, suivant l'invention et en fonction des effets de flamme désirés, soit agir sur un seul des fils d'effet pour alternativement en accumuler temporairement une quantité et libérer ensuite cette quantité accumulée (voir figure 19), soit agir sur tous les fils d'effet (voir figures 20 et 21). Quand on agit sur plusieurs ou sur tous les fils d'effet 4, on peut, suivant les effets de flamme désirés, veiller à ce que l'accumulation d'une quantité d'un des fils d'effet ainsi que la libération de cette quantité accumulée soit décalée par rapport aux accumulation et libération des autres fils d'effet.

En utilisant des fils d'effet 4 de couleurs différentes, on obtient, en mettant on oeuvre la technique d'accumulation susdite, des fils 1 dont les flammes 2 présentent une grande diversité de coloris. Les fils d'âme et d'effet peuvent être alimentés à une vitesse comprise entre 360 et 480 m/minute.

Suivant l'invention et comme illustré aux dessins, le dispositif pour la mise en oeuvre du procédé susdit, qui est à associer à une machine pour la fabrication de fil composé de fils d'âme et de fils d'effet suralimenté par rapport aux fils d'âme et en particulier à une machine pour la fabrication de fils "TASLAN", comprend, en amont de l'endroit 5, des moyens fixes de guidage 12 du ou des fils d'effet 4 qui sont agencés pour guider ce fil ou chacun de ces fils d'effet en deux points distincts 13 et 14 entre lesquels la section 15 de fil d'effet comprise entre ces deux points est sous tension, ainsi que des moyens mobiles 16 qui sont entre ces points 13 et 14, pour agir périodiquement sur la section 15 de fil d'effet 4 comprise entre ces deux points et suivant une direction transversale à la direction de défilement de cette section de fil, afin d'accumuler la quantité de fil d'effet précitée, ces derniers moyens 16 étant en outre agencés pour libérer brusquement, après chaque accumulation de fil, la quantité de fil accumulée.

Les moyens fixes 12 sont constitués, comme montré dans la plupart des figures, par deux oeillets de guidage 17 à travers lesquels passe le fil d'effet 4. Ces oeillets 17 sont avantageusement de position réglable afin de pouvoir les adapter à la longueur de section 15 de fil désirée et régler leur position par rapport aux moyens mobiles 16. Un de ces oeillets 17 peut être remplacé, comme montré à la figure 18, par un tube de guidage 21′.

Les moyens mobiles 16 sont agencés pour agir sur la section 15 de fil d'effet située entre les moyens de guidage 12 et comprennent une surface de révolution 18 sur laquelle prend appui en permanence une zone 19 de cette section de fil et qui est entraînée, en continu et dans le même sens, en rotation autour d'un axe 20. Le profil de cette surface de révolution 18 et sa position par rapport aux moyens de guidage 12 sont tels que, soit au cours d'une rotation de 360° (voir par exemple figures 19 à 22), soit au cours d'une rotation d'une fraction de 360° (voir figure 16) ou encore au cours d'une rotation d'un multiple de 360° (voir figure 17) , autour de l'axe 20, la longueur de la section 15 de fil d'effet comprise entre lesdits moyens de guidage 12 croît progressivement pour atteindre un maximum, en vue de l'accumulation susdite, et lorsque ce maximum est atteint, ladite longueur passe, par exemple brusquement lorsque l'on utillise une came 24 du type illustré notamment aux figures 7 à 12, à un minimum pour libérer la quantité de fil accumulée afin de réaliser l'accélération de la suralimentation du fil d'effet 4 par rapport au fil d'âme 3 et permettre ainsi la formation d'une flamme 2.

Comme illustré notamment aux figures 5, 7 à 12, 16 et 19 à 22, la surface de révolution 18 peut appartenir à une came 24. Si l'on suit les phases illustrées aux figures 7 à 12, on constate que la longueur de la section 15 de fil accumulée Δ l entre les oeillets de guidage 17, qui correspond à la longueur totale de la section L + Δ l de laquelle on soustrait la distance L séparant les oeillets 17, croît progressivement, comme montré au graphique de la figure 6, pour atteindre un maximum Δl max. et revenir ensuite à une valeur pratiquement nulle. Δt étant le temps de restitution de la longueur de fil d'effet accumulé Δl max, la vitesse du fil d'effet vaut alors en moyenne durant ce temps Δt :

Durant ce temps Δ t, il y a accélération de la vitesse du fil d'effet 4. C'est pendant ce temps Δ t et grâce à cette accélération qu'une flamme 2 se forme et que la vitesse v′ du fil d'effet 4 est maximum.

Pendant la phase d'accumulation, la vitesse moyenne du fil d'effet 4 est de

La longueur de la section 15 de fil accumulée est bien entendu ajustable en modifiant la forme de la came 24. Si la came 24 tourne à une vitesse constante, les instants d'accumulation et d'accélération se succèdent régulièrement.

A grande vitesse de rotation de la came 24, les pics de vitesse sont, comme montré au schéma de la figure 13, étroits, hauts et rapprochés. La vitesse de suralimentation de fil d'effet 4 est élevée et les flammes 2 obtenues sont importantes et peu distantes les unes des autres.

A vitesse moins élevée, les pics de vitesse sont, comme montré à la figure 14, moins étroits, moins hauts et moins rapprochés, de sorte que les flammes 2 obtenues sont moins importantes et plus éloignées les unes des autres.

Pour éviter le phénomène répétitif des flammes 2, la came 24 est à vitesse variable et aléatoire afin que la distance entre les pics de vitesse et donc la distance entre les flammes 2 varie aléatoirement, comme montré à la figure 15. Cette variation aléatoire de vitesse est basée sur un programme générant des nombres aléatoirement. Ces nombres déterminent, par le biais d'un système électronique approprié, la vitesse à la sortie du moteur 23.

Comme montré aux figures 5, 7 à 12 et 19 à 22, l'axe 20 de la came 24 ou des cames 24 est perpendiculaire à un plan vertical passant par la section 15 de fil d'effet, la ou les cames 24 étant entraînées en rotation dans le même sens que le sens d'alimentation du fil d'effet 4.

On peut également concevoir que, suivant l'invention, l'axe 20 de la surface de révolution 18 de la came 24 est compris, comme montré à la figure 16, dans un plan passant par la section 15 du fil d'effet, des moyens de guidage 21 étant alors prévus pour maintenir ladite section 15 de fil dans le plan susdit.

La surface de révolution 18 peut également, comme montré à la figure 17, être cylindrique et comprendre des moyens 22, constitués par des rainures pratiquées dans le cylindre, pour guider la section 15 de fil d'effet sur cette surface pour déplacer sa zone de contact 19 avec la surface suivant l'axe du cylindre.

Une autre variante de surface de révolution 18 est illustrée à la figure 18. Cette surface est constituée par un profil ménagé dans un cylindre creux entraîné en rotation autour de son axe 20, un guide 21 étant prévu pour maintenir la section de fil 15 par rapport audit profil.

La figure 19 montre un dispositif dans lequel on agit sur un des deux fils d'effet 4, 4′ entrant dans la composition du fil 1.

Aux figures 20 et 21, où deux et trois fils d'effet 4, 4′ sont traités simultanément pour la formation d'un fil 1, les cames 24 qui agissent sur ces fils d'effet 4 sont calées sur un même axe d'entraînement 20. Ces cames sont décalées l'une par rapport à l'autre.

Toujours suivant l'invention, on peut prévoir, pour agir sur deux fils d'effet 4, 4′ entrant dans la composition d'un fil 1, deux cames 24 montées sur des axes 20 distincts, ces axes étant chacun commandé par un moteur 23.

Il doit être entendu que l'invention n'est nullement limitée aux formes de réalisation décrites et que bien des modifications peuvent être apportées à ces dernières sans sortir du cadre du présent brevet.

## Revendications

1. Procédé de fabrication d'un fil (1) présentant des flammes (2) et qui est composé d'au moins un fil d'âme (3), alimenté en continu à une vitesse v sensiblement constante, et d'au moins un fil d'effet (4), alimenté en continu à une vitesse v′ sensiblement constante et supérieure à v pour obtenir une suralimentation du fil d'effet (4) par rapport au fil d'âme (3), ces fils (3 et 4) étant réunis en un endroit (5) pour les assembler, en (6), par intégration en les texturant simultanément, ledit procédé étant caractérisé en ce qu'il consiste à alternativement accumuler temporairement, en amont de l'endroit (5) susdit de réunion des fils (3 et 4) en considérant le sens d'alimentation de ces derniers et de préférence à proximité de cet endroit (5), une quantité de fil d'effet, tout en alimentant ce dernier audit endroit (5) en continu et à une vitesse au moins égale à la vitesse v du fil d'âme, et à libérer la quantité de fil accumulée afin d'augmenter, pendant ces périodes de libération des quantités de fils accumulées, la suralimentation du fil d'effet (4) par rapport au fil d'âme (3) et créer ainsi les flammes (2) du fil (1).

2. Procédé suivant la revendication 1, caractérisé en ce que la libération de la quantité de fil accumulée s'effectue en un temps plus court que le temps d'accumulation.

3. Procédé suivant l'une ou l'autre des revendications 1 et 2, caractérisé en ce que les quantités de fil d'effet (3) accumulées sont sensiblement égales.

4. Procédé suivant l'une quelconque des revendications 1 à 3, caractérisé en ce que l'on fait varier constamment le temps d'accumulation de la quantité de fil d'effet susdite afin que la distance qui sépare deux flammes (2) immédiatement voisines ne soit pas constante.

5. Procédé suivant la revendication 4, caractérisé en ce que l'on fait varier le temps d'accumulation précité d'une manière aléatoire.

6. Procédé suivant l'une quelconque des revendications 1 à 5, caractérisé en ce que l'on maintient le temps de libération des quantités de fil d'effet accumulées sensiblement constant.

7. Procédé suivant l'une quelconque des revendications 1 à 6, caractérisé en ce qu'on effectue la texturation du fil, constitué des fils d'âme et d'effet (4) susdits, en faisant passer ce dernier dans un jet d'air comprimé.

8. Procédé suivant la revendication 7, caractérisé en ce qu'on utilise des fils d'âme (3) et d'effet (4) du type POY (Pre oriented yarn) auxquels on fait subir, en amont de l'endroit (5) où on les réunit et en amont de l'endroit (8) où l'on accumule temporairement le fil d'effet (3), un étirage combiné à une élévation de température d'au moins 50°C.

9. Procédé suivant l'une quelconque des revendications 1 à 8, caractérisé en ce que le fil (1) comprend au moins deux fils d'effet (4,4′) alimentés en continu et on agit sur un seul de ces fils d'effet pour alternativement en accumuler temporairement une quantité et libérer ensuite cette quantité de fil accumulée.

10. Procédé suivant l'une quelconque des revendications 1 à 8, caractérisé en ce que le fil (1) comprend au moins deux fils d'effet (4,4′) alimentés en continu et on agit sur chacun de ces fils (4,4′) pour alternativement en accumuler temporairement une quantité et libérer ensuite cette quantité de fil accumulée, l'accumulation d'une quantité d'un des fils d'effet ainsi que la libération de cette quantité accumulée étant décalées par rapport à l'accumulation de la quantité de l'autre fil d'effet et la libération de cette dernière.

11. Procédé suivant l'une ou l'autre des revendications 9 et 10, caractérisé en ce qu'on alimente les fils d'effet (4, 4′) sensiblement à la même vitesse.

12. Procédé suivant l'une ou l'autre des revendications 10 et 11, caractérisé en ce que les quantités de fil d'effet accumulées pour chacun des fils d'effet sont sensiblement égales.

13. Procédé suivant l'une quelconque des revendications 9 à 12, caractérisé en ce qu'on utilise des fils d'effet de couleurs différentes.

14. Procédé suivant l'une quelconque des revendications 7 à 13, caractérisé en ce qu'on alimente les fils d'âme (3) et d'effet (4) à une vitesse comprise entre 360 et 480 m/minute.

15. Dispositif pour la mise en oeuvre du procédé suivant l'une quelconque des revendications 1 à 14, caractérisé en ce qu'il comprend, en amont de l'endroit (5) susdit, des moyens fixes de guidage (12) du ou des fils d'effet (4) agencés pour guider ce fil ou chacun de ces fils d'effet en deux points distincts (13, 14) entre lesquels la section (15) du fil d'effet comprise entre ces deux points (13, 14) est sous tension, ainsi que des moyens mobiles (16) agencés entre ces derniers, pour agir périodiquement sur la section de fil comprise entre ces deux points et suivant une direction transversale à la direction de défilement de cette section de fil, afin d'accumuler la quantité de fil d'effet précitée, ces derniers moyens étant en outre agencés pour libérer brusquement, après chaque accumulation de fil, la quantité de fil accumulée.

16. Dispositif suivant la revendication 15, caractérisé en ce les moyens fixes de guidage (12) du ou des fils d'effet, tels qu'oeillets (17) à travers lesquels passe le fil, sont de position réglable.

17. Dispositif suivant l'une ou l'autre des revendications 15 et 16, caractérisé en ce que les moyens mobiles (16) agencés pour agir sur la section (15) de fil d'effet située entre les moyens de guidage (12) précités comprennent une surface de révolution (18) sur laquelle prend appui en permanence une zone de cette section (15) de fil et qui est entraînée, en continu et dans le même sens, en rotation autour d'un axe (20), le profil de cette surface de révolution (18) et sa position par rapport aux moyens de guidage (12) étant tels que, au cours d'une rotation de 360° ou soit un multiple soit une fraction de 360°, autour de l'axe (20) susdit, la longueur de la section (15) de fil d'effet comprise entre lesdits moyens de guidage (12) croît progressivement pour atteindre un maximum, en vue de l'accumulation susdite, et lorsque ce maximum est atteint, ladite longueur passe à un minimum pour libérer la quantité de fil accumulée afin de réaliser l'accélération de la suralimentation du fil d'effet (4) par rapport au fil d'âme (3) et de permettre ainsi la formation d'une flamme (2).

18. Dispositif suivant la revendication 17, caractérisé en ce que l'axe (20) de la surface de révolution (18) est sensiblement perpendiculaire à un plan vertical passant par la section (15) de fil d'effet précitée, cette surface de révolution (18) étant entraînée en rotation dans le même sens que le sens d'alimentation du fil d'effet (4).

19. Dispositif suivant la revendication 17, caracté risé en ce que l'axe (20) de la surface de révolution (18) est compris dans un plan passant par la section (15) de fil d'effet, des moyens de guidage (21) étant prévus pour maintenir ladite section de fil dans le plan susdit.

20. Dispositif suivant la revendication 17, caractérisé en ce que la surface de révolution (18) est cylindrique et comprend des moyens (22) pour guider le fil d'effet (4) sur cette surface pour déplacer sa zone de contact avec la surface suivant l'axe (20) de celle-ci.

21. Dispositif suivant l'une quelconque des revendications 17 à 20, caractérisé en ce que la surface de révolution (18) est entraînée en rotation autour de son axe (20) par un moteur électrique (23) à vitesse variable régulée par un système aléatoire.

22. Dispositif suivant l'une ou l'autre des revendications 18 et 19, caractérisé en ce qu'il comprend, dans le cas où plusieurs fils d'effet (4) sont suralimentés simultanément, plusieurs surfaces de révolution (18) coopérant chacune avec an moins un fil d'effet, ces surfaces de révolution étant soit calées sur un même axe (20), décalées l'une par rapport à l'autre et l'axe (20) étant entraîné en rotation par un moteur (23) à vitesse variable piloté par un système aléatoire, soit calées sur des axes (20) indépendants et les axes (20) étant entraînés chacun par un moteur (23) à vitesse variable piloté par un système aléatoire.
